# EUROPÄISCHE PATENTSCHRIFT

(11) **EP 0 413 164 B1**
(45) Veröffentlichungstag und Bekanntmachung des Hinweises auf die Patenterteilung: **10.11.1993**
(21) Anmeldenummer: 90113889.1
(22) Anmeldetag: 19.07.1990
(51) Int. Cl.: B65D 85/30, A45C 11/04, G02C 13/00

(54) **Kontaktlinsenbehälter**
Container for contact lenses
Boîte pour lentilles de contact

(30) Priorität: 18.08.1989 DE 8909917 U
(43) Veröffentlichungstag der Anmeldung: 20.02.1991
(73) Patentinhaber: HECHT CONTACTLINSEN GMBH, D-79280 Au (DE)
(72) Erfinder: Muckenhirn, Dieter, D-79280 Au (DE)
(74) Vertreter: Prüfer, Lutz H., Dipl.-Phys.

(56) Entgegenhaltungen:
- US-A- 2 932 383
- US-A- 3 695 280
- US-A- 3 741 377
- US-A- 4 545 479

## Beschreibung

Die Erfindung betrifft einen Behälter im Baukastensystem für Kontaktlinsen.

Ein solcher Behälter ist beispielsweise aus der US-A-4 545 479 bekannt. Er besteht aus zwei Schalen zur Aufnahme der beiden Kontaktlinsen, die durch ein brückenartiges Teil fest verbunden sind. Die beiden Schalen werden durch zwei Deckel geschlossen, die in die beiden Schalen eingeschraubt werden.

Aus der US-A-2 932 383 ist ein Behälter für Kontaktlinsen bekannt, der als Tasche bzw. Etui ausgebildet ist und in den eine elastische Unterlage aus nachgiebigem Material aufgebracht ist. Mit dieser federnden Unterlage werden zwei aus flexiblem Plastikmaterial oder aus einer Gummimischung bestehende Aufnahmebehälter durch Verschweißen oder Verkleben fest verbunden. Eine Verwendung als getrennte Versandbehälter ist für diese Aufnahmebehälter nicht vorgesehen.

Ein solcher Behälter ist für den Transport der Kontaktlinsen durch den Patienten gedacht. Sollen eine oder beide Kontaktlinsen versandt werden, beispielsweise nach Verlust derselben, so ist für den Versand wieder ein anderer Behälter als Versandbehälter erforderlich. Der Versand der gesamten Vorrichtung verbietet sich nämlich wegen der damit verbundenen Kosten.

Außerdem bietet der bekannte Behälter keine Möglichkeit, Hilfsmittel zum Auf- und Absetzen der Kontaktlinse auf dem Auge in diesem Behälter unterzubringen.

Es stellt daher die Aufgabe der vorliegenden Erfindung dar, einen Kontaktlinsenbehälter zu schaffen, der bzw. Teile desselben auch zum Versand der Kontaktlinsen dienen können.

Diese Aufgabe wird durch einen Kontaktlinsenbehälter, wie er im Anspruch 1 gekennzeichnet ist, gelöst.

Der erfindungsgemäße Behälter besteht somit aus zwei getrennten Dosen, die jeweils eine Kontaktlinse enthalten können, und die in eine gemeinsame Grundplatte eingefügt werden. Die Grundplatte stellt zusammen mit den beiden Dosen den Behälter dar, wie er vom Patienten mitgeführt werden kann. Die einzelnen Dosen dienen als Versandbehälter, sie sind als Spritzgußteile aus Plastik billig herzustellen und können somit bei erforderlichem Ersatz der Kontaktlinsen vom Lieferanten ohne großen Mehraufwand erneut mitgeliefert werden.

Nach einer Weiterbildung der Erfindung kann die Grundplatte einen Raum zur Aufnahme von Hilfsmitteln zum Einsetzen der Kontaktlinsen aufweisen. Dieser Raum kann - gemäß einer anderen Weiterbildung der Erfindung - durch einen Deckel geschlossen werden, der gleichzeitig als Spiegelplatte ausgebildet ist. Die im Deckel der Dose vorgesehene Lupe dient zur Kontrolle, ob die Kontaktlinse richtig in die Dose gelegt wurde. Zusätzlich kann dieser Schraubdeckel (mit Lupenwirkung) als Vergrößerungsglas zur Kontrolle des technischen Zustandes der Kontaktlinse eingesetzt werden.

Weitere vorteilhafte Einzelheiten der Erfindung ergeben sich aus der nachfolgenden Beschreibung der Figuren. Dabei zeigen:
- Fig. 1: eine Schnittzeichnung des Deckels der Versanddose;
- Fig. 2: eine Schnittzeichnung der Schale der Versanddose;
- Fig. 3: einen Schnitt durch eine Grundplatte mit auf einer Seite eingesetzter Versanddose und eingelegter Spiegelplatte;
- Fig. 4: eine Seitenansicht der als Abdeckung dienenden Spiegelplatte;
- Fig. 5: eine Draufsicht auf den kompletten Behälter mit eingesetzten Versanddosen;
- Fig. 6: einen Schnitt entlang A-A von Fig. 5; und
- Fig. 7 und 8: Einzelheiten des Hilfsmittels zum Einsetzen der Kontaktlinse.

Der in Fig. 1 dargestellte Schraubdeckel 1 weist eine Linse 2 auf, durch die die (nicht dargestellte) Kontaktlinse gesehen werden kann. Ein Gewinde oder Bajonett 3 dient zum Befestigen des Schraubdeckels 1 auf der in Fig. 2 dargestellten Schale 4, die zu diesem Zweck ein entsprechendes Gewinde etc. 3' aufweist. Der Boden der Schale ist so geformt, daß er keine optische Wirkung aufweist, um ein Durchsehen zu gestatten. Zur Auflage der Kontaktlinsen sind Rippen 5 vorgesehen.

Am unteren Teil der Schale sind Rastvorsprünge 6, 6' vorgesehen, die hinter entsprechenden Vorsprüngen 7, 7' der Grundplatte 8 (Fig. 3) einrasten. Dabei liegt der in Fig. 2 erkennbare zylindrische Ansatz der Schale 4 auf der Oberfläche der Grundplatte auf, so daß die aus Schale 4 und Deckel 1 bestehende Dose fest mit der Grundplatte 8 verbunden ist. Die Vorsprünge 6, 6' bzw. 7, 7' verhindern ein Lösen der Dose aus der Grundplatte. Zusätzlich angebrachte Einrastungen 6a (Fig. 5) verhindern ein Drehen der Dose in der Grundplatte beim Öffnen des Schraubdeckels.

Zwischen den beiden Öffnungen für die Dosen bzw. Versandbehälter ist in der Grundplatte 8 ein Hohlraum 9 vorgesehen, der zur Aufnahme des in den Figuren 7 und 8 dargestellten Saugers dient.

Der Hohlraum 9 wird durch die in den Figuren 3 und 4 dargestellte Spiegelplatte 10 geschlossen.

Fig. 5 zeigt den gesamten Behälter mit beiden eingesetzten Dosen in der Draufsicht.

In dem in Fig. 6 dargestellten Schnitt der Figur 5 ist der Hohlraum 9 mit eingelegtem Sauger 12 erkennbar. Ebenso die Spiegelplatte 10, die mit Hilfe der seitlich die Grundplatte 8 umgreifenden Teile 11 an dieser befestigt ist und den Hohlraum 9 verschließt.

Gleichzeitig können die Teile 11 so ausgebildet sein, daß der in Fig. 7 bzw. 8 dargestellte Sauger 12 darin einrastet und so mit der Spiegelplatte 10 abgenommen werden kann.

Der Sauger 12 kann, wie in den Figuren 7 und 8 dargestellt, aus einer Hülse 13 mit darin verschiebbarem Schieber 14 bestehen. Der eigentliche Sauger 15 ist vorne am Schieber 14 befestigt. Der Schieber 14 weist eine Riffelung 16 auf, die aus einem Schlitz 17 der Hülse 13 hervorragt. Auf diese Weise kann der Sauger zur leichteren Handhabung verlängert und zur Unterbringung im Hohlraum 9 wieder zusammengeschoben werden.

## Patentansprüche

1. Kontaktlinsenbehälter für Aufnahme von Kontaktlinsen, bestehend aus einer Grundplatte (8) mit zwei damit verbindbaren Aufnahmen für die Kontaktlinsen,
dadurch gekennzeichnet, daß die Aufnahmen aus Dosen (1, 4; 1', 4') bestehen, die so ausgebildet sind, daß diese unmittelbar und ohne Hilfsmittel in der Grundplatte (8) befestigbar sind, so daß diese auch einzeln als Versandbehälter für die Kontaktlinsen verwendbar sind.

2. Kontaktlinsenbehälter nach Anspruch 1,
dadurch gekennzeichnet, daß die Dosen jeweils aus einer Schale (4) und einem Deckel (1) bestehen.

3. Kontaktlinsenbehälter nach Anspruch 2,
dadurch gekennzeichnet, daß der Deckel (1) mit Hilfe eines mehrgängigen Gewindes (3) auf der Schale (4) befestigt wird.

4. Kontaktlinsenbehälter nach Anspruch 2,
dadurch gekennzeichnet, daß die Schale (4) seitlich vorspringende Nasen (6, 6') aufweist, die hinter Vorsprüngen (7, 7') in der Grundplatte (8) einrasten.

5. Kontaktlinsenbehälter nach Anspruch 2,
dadurch gekennzeichnet, daß der Deckel (1) mit einer Linse (2) versehen ist.

6. Kontaktlinsenbehälter nach Anspruch 1,
dadurch gekennzeichnet, daß in der Grundplatte (8) eine Ausnehmung (9) zur Aufnahme eines Hilfsmittels (12) zum Einsetzen der Kontaktlinse vorgesehen ist.

7. Kontaktlinsenbehälter nach Anspruch 1,
dadurch gekennzeichnet, daß auf der der Einsatzöffnung der Dosen gegenüberliegenden Seite der Grundplatte (8) eine Spiegelplatte (10) vorgesehen ist.

8. Kontaktlinsenbehälter nach Anspruch 7,
dadurch gekennzeichnet, daß die Spiegelplatte (10) abnehmbar ausgebildet ist.

9. Kontaktlinsenbehälter nach Anspruch 8,
dadurch gekennzeichnet, daß die Spiegelplatte (10) zwei seitlich vorstehende Teile (11) aufweist, mit denen sie an der Grundplatte (8) befestigbar ist.

10. Kontaktlinsenbehälter nach Anspruch 9,
dadurch gekennzeichnet, daß die seitlich vorstehenden Teile (11) der Spiegelplatte (10) auf deren Innenseite so ausgebildet sind, daß ein Sauger (12) mit dem Griffteil (13) darin einrastet.

11. Kontaktlinsenbehälter nach Anspruch 7,
dadurch gekennzeichnet, daß die Spiegelplatte (10) gleichzeitig als Deckel für die Ausnehmung (9) dient.

12. Kontaktlinsenbehälter nach Anspruch 6,
dadurch gekennzeichnet, daß das Hilfsmittel ein Sauger (12) zur Aufnahme der Kontaktlinsen ist.

13. Kontaktlinsenbehälter nach Anspruch 12,
dadurch gekennzeichnet, daß der Sauger (12) aus einer Hülse (13) und einem ausziehbaren Schieber (14) besteht.

14. Kontaktlinsenbehälter nach Anspruch 13,
dadurch gekennzeichnet, daß der Schieber (14) mit einer Riffelung (16) versehen ist.

## Claims

1. Container for contact lenses for receiving contact lenses consisting of a base plate (8) having to receptables being connectable thereto for receiving said contact lenses,
characterized in that said receptables consist of boxes (1, 4; 1', 4') being adapted to be fixable whithout aiding means immediately to said base plate (8) such that they are also usable individually as shipping container for said contact lenses.

2. Container for contact lenses according to claim 1,
characterized in that said boxes consist of a cup (4) and a cover (1).

3. Container for contact lenses according to claim 2,
characterized in that the cover (1) is fixed to said cup (4) by means of a multiple thread.

4. Container for contact lenses according to claim 2,
characterized in that said cup (4) comprises laterally projecting noses (6, 6') latching behind projections (7, 7') in said base plate (8).

5. Container for contact lenses according to claim 2,
characterized in that said cover (1) is provided with a lense (2).

6. Container for contact lenses according to claim 1,
characterized in that a recess (9) is provided in said base plate (8) for receiving aiding means (12) for inserting said contact lense.

7. Container for contact lenses according to claim 1,
characterized in that a mirror plate (10) is provided at the side of the base plate (8) being opposite to said insertion opening of said boxes.

8. Container for contact lenses according to claim 7,
characterized in that said mirror plate (10) is formed detachable.

9. Container for contact lenses according to claim 8,
characterized in that said mirror plate (10) comprises two projecting parts (11) by which it can be fixed to said base plate (8).

10. Container for contact lenses according to claim 9,
characterized in that sait laterally projecting parts (11) of said mirror plate (10) are formed on the inner side thereof such that a suction device locks therein with the handle part (13).

11. Container for contact lenses according to claim 7,
characterized in that said mirror plate (10) functions simultaneously as cover for said recess (9).

12. Container for contact lenses according to claim 6,
characterized in that said aiding means is a suction device (12) for receiving said contact lenses.

13. Container for contact lenses according to claim 12,
characterized in that said suction device (12) consists of a bushing (13) and a retractable slide.

14. Container for contact lenses according to claim 13,
characterized in that said slide (14) is provided with a fluting (16).

## Revendications

1. Récipient pour lentilles de contact destiné à contenir des lentilles de contact, composé d'une plaque de base (8) possédant deux réceptacles pour les lentilles de contact, qui peuvent y être assemblés, caractérisé en ce que les réceptacles sont composés de boîtes (1, 4 ; 1', 4') qui sont configurées de manière à pouvoir être fixées dans la plaque de base (8), directement et sans moyens auxiliaires, de manière à pouvoir aussi être utilisées individuellement comme récipients d'expédition pour les lentilles de contact.

2. Récipient pour lentilles de contact selon la revendication 1, caractérisé en ce que les boîtes sont composées chacune d'une cuvette (4) et d'un couvercle (1).

3. Récipient pour lentilles de contact selon la revendication 2, caractérisé en ce que le couvercle (1) est fixé sur la cuvette (4) à l'aide d'un filetage (3) à plusieurs entrées.

4. Récipient pour lentilles de contact selon la revendication 2, caractérisé en ce que la cuvette (4) présente des dents (6, 6') formant saillie latéralement, qui s'encliquettent derrière des saillies (7, 7') de la plaque de base (8).

5. Récipient pour lentilles de contact selon la revendication 2, caractérisé en ce que le couvercle (1) est muni d'une lentille (2).

6. Récipient pour lentilles de contact selon la revendication 1, caractérisé en ce que, dans la plaque de base (8) est prévu un évidement (9) destiné à contenir un moyen auxiliaire (12) servant pour la mise en place de la lentille de contact.

7. Récipient pour lentilles de contact selon la revendication 1, caractérisé en ce qu'une plaque (10) formant miroir est prévue sur la face de la plaque de base (8) qui est à l'opposé de l'ouverture de mise en place des boîtes.

8. Récipient pour lentilles de contact selon la revendication 7, caractérisé en ce que la plaque (10) formant miroir est amovible.

9. Récipient pour lentilles de contact selon la revendication 8, caractérisé en ce que la plaque formant miroir (10) présente deux parties (11) faisant saillie latéralement à l'aide desquelles elle peut être fixée à la plaque de base (8).

10. Récipient pour lentilles de contact selon la revendication 9, caractérisé en ce que les parties (11) faisant saillie latéralement de la plaque (10) formant miroir sont conformées sur le côté intérieur de telle manière qu'une ventouse (12) s'y engage avec sa partie manche (13).

11. Récipient pour lentilles de contact selon la revendication 7, caractérisé en ce que la plaque formant miroir (10) sert en même temps de couvercle pour l'évidement (9).

12. Récipient pour lentilles de contact selon la revendication 6, caractérisé en ce que le moyen auxiliaire est une ventouse (12) servant à prendre les lentilles de contact.

13. Récipient pour lentilles de contact selon la revendication 12, caractérisé en ce que la ventouse (12) est composée d'un manchon (13) et d'un poussoir (14) pouvant en être extrait.

14. Récipient pour lentilles de contact selon la revendication 13, caractérisé en ce que le poussoir (14) est muni d'un moletage (16).
